# EUROPÄISCHE PATENTSCHRIFT

(11) **EP 1 867 922 B1**
(45) Veröffentlichungstag und Bekanntmachung des Hinweises auf die Patenterteilung: **20.07.2011**
(21) Anmeldenummer: 07010727.1
(22) Anmeldetag: 30.05.2007
(51) Int. Cl.: F23D 3/40, F23C 7/00

(54) **Verdampferbaugruppe für einen Verdampferbrenner, insbesondere für eine Fahrzeugheizung oder eine Gebäudeheizung**
Vaporiser element for a vaporisation burner, in particular for a heating system in a vehicle or building
Composant d évaporateur pour un brûleur à évaporation, en particulier pour un chauffage de véhicule ou un chauffage de bâtiment

(30) Priorität: 12.06.2006 DE 102006027188
(43) Veröffentlichungstag der Anmeldung: 19.12.2007
(73) Patentinhaber: J. Eberspächer GmbH & Co. KG, 73730 Esslingen (DE)
(72) Erfinder: Pfister, Wolfgang, 73732 Esslingen (DE); Köberle, Christoph, 70736 Fellbach (DE); Peschke, Jürgen, 73776 Altbach (DE)
(74) Vertreter: Ruttensperger, Bernhard

(56) Entgegenhaltungen:
- DE-A1- 2 129 663
- DE-A1- 4 328 790
- DE-A1- 4 442 425
- DE-A1-102004 057 271
- DE-C1- 4 243 712
- DE-U1- 29 511 384

## Beschreibung

Die vorliegende Erfindung betrifft eine Verdampferbaugruppe für einen Verdampferbrenner, umfassend ein Gehäuse mit einer Umfangswandung und einer Bodenwandung, wobei von der Bodenwandung ein Lufteinlassansatz in Richtung Gehäuseinneres hervorsteht, gemäß dem Oberbegriff des Anspruchs 1.

Derartige Verdampferbaugruppen werden beispielsweise in Fahrzeugheizgeräten, wie z. B. Standheizung oder Zuheizer, eingesetzt. Bei diesen Verdampferbaugruppen wird über den Lufteinlassansatz die zur Verbrennung mit Brennstoffdampf erforderliche Luft von radial innen in den zentralen Bereich des Gehäuseinneren, also einer darin gebildeten Brennkammer, eingeleitet. Dazu weist im Allgemeinen der Lufteinlassansatz in seiner Umfangswandung längs derselben sich erstreckende Schlitze auf, durch welche die in diesen eingeleitete Luft nach radial außen und somit in Richtung auf die Umfangswandung des Gehäuses der Verdampferbaugruppe zu strömt. Stromaufwärts des Lufteinlassansatzes ist im Allgemeinen eine Drall-Vorrichtung vorgesehen, die dafür sorgt, dass die in den Lufteinlassansatz einströmende Luft bereits einen Drall aufweist, der zu einer Längsmittenachse des Gehäuses im Wesentlichen zentrisch ist. Ein Großteil dieses Dralls geht jedoch beim Durchströmen der Schlitze in dem Lufteinlassansatz wieder verloren, so dass nach Eintritt in das Gehäuseinnere, also in die Brennkammer, nur noch vergleichsweise geringe Verwirbelungen bzw. Turbulenzen vorhanden sind, die die geeignete Durchmischung mit dem in der Brennkammer auch vorhandenen Brennstoffdampf bewirken sollen.

Eine Verdampferbaugruppe gemäß dem Oberbegriff des Anspruchs 1 ist aus der DE 43 28 790 A1 bekannt. Der sich von einer Bodenwandung eines Gehäuses erstreckende Lufteinlassansatz begrenzt mit der ihn umgebenden Umfangswandung und einem ringartigen Bereich der Bodenwandung eine in dem Gehäuse gebildete Brennkammer. In dem Bereich, in dem der Lufteinlassansatz sich in die Brennkammer hineinerstreckt, ist an der Innenseite der Umfangswandung des Gehäuses poröses Verdampfermedium vorgesehen, welches flüssigen Brennstoff aufnimmt und in Richtung Brennkammer abdampft. In Luftströmungsrichtung vor dem Lufteinlassansatz ist eine Vorkammer vorgesehen, in welche ein Teil der durch ein Gebläse geförderten Verbrennungsluft tangential eintritt und somit vor Eintritt in den Lufteinlassansatz eine Drallkomponente erfährt. In einer Umfangswandung des Lufteinlassansatzes sind mehrere Öffnungen vorgesehen, durch welche hindurch ein Teil der in diesen eingeleiteten Verbrennungsluft in die Brennkammer gelangt. Der andere Teil des durch den Lufteinlassansatz hindurch geleiteten Verbrennungsluftanteils strömt an dessen axial offenen und durch eine Prallplatte überdeckten Ende mit radialer Strömungsrichtung aus dem Lufteinlassansatz in die Brennkammer aus. Der nicht durch den Lufteinlassansatz geförderte Teil der Verbrennungsluft gelangt durch in der Umfangswandung des die Brennkammer außen begrenzenden Gehäuses vorgesehene Öffnungen in die Brennkammer.

Die DE 21 29 663 A offenbart eine Verdampfungsbaugruppe mit einem eine Umfangswandung und eine Bodenwandung umfassenden Gehäuse. An der Bodenwandung ist ein aus Sintermaterial aufgebauter und somit poröser Vergasungskörper vorgesehen, der mit durch diesen axial hindurchlaufenden Offnungsbereichen versehen ist. Ein Teil der zur Verbrennung vorgesehenen Luft strömt in einem der Bodenwandung des Gehäuses zugewandten Endbereich des porösen Vergasungskörpers in eine darin vorgesehene Vorkammer, gelangt über mehrere Öffnungen von der Vorkammer zu einer Hauptkammer und tritt, bereits mit Brennstoffdampf angereichert, aus der Hauptkammer in eine Brennkammer aus. Der Hauptluftstrom tritt durch Öffnungen in dem den porösen Vergasungskörper umgebenden Bereich der Bodenwandung an der Außenseite des Vergasungskörpers in die Brennkammer ein und vermischt sich dort mit Brennstoffdampf.

Die DE 42 43 712 C1 zeigt eine Verdampferbaugruppe mit einem Gehäuse mit Umfangswandung und Bodenwandung. An der Bodenwandung des Gehäuses ist ein mit einer Umfangswandung und einer Bodenwandung ausgebildeter saugfähiger Körper vorgesehen, der an seinem von der Umfangswandung des Gehäuses umgebenden Ende axial offen ist. In den saugfähigen Körper wird flüssiger Brennstoff eingeleitet und über diesen in Richtung zu einer von dem Gehäuse begrenzten Brennkammer abgegeben. Ein Teil des von einem Gebläse geförderten Verbrennungsluftstroms gelangt durch Öffnungen in der Umfangswandung des saugfähigen Körpers in diesen und tritt an seinem axial offenen Ende aus diesem aus. Ein weiterer Teil des Verbrennungsluftstroms wird in Richtung zur Außenseite der Umfangswandung des Gehäuses gefördert und tritt durch darin vorgesehene Öffnung in die Brennkammer ein.

Es ist die Aufgabe der vorliegenden Erfindung, eine Verdampferbaugruppe für einen Verdampferbrenner vorzusehen, bei welcher für eine verbesserte Durchmischung der einzuleitenden Luft und des Brennstoffdampfes und somit einen reduzierten Schadstoffausstoß gesorgt ist.

Erfindungsgemäß wird diese Aufgabe gelöst durch eine Verdampferbaugruppe für einen Verdampferbrenner gemäß Anspruch 1. Diese umfasst ein Gehäuse mit einer Umfangswandung und einer Bodenwandung, wobei von der Bodenwandung ein Lufteinlassansatz in Richtung Gehäuseinneres hervorsteht und wobei der Lufteinlassansatz eine Umfangswandung ohne Luftdurchtrittsöffnungen aufweist und an seinem von der Bodenwandung entfernten Lufteinlassende offen ist. Um der Luft den für die Durchmischung mit Brennstoffdampf besonders vorteilhaften Drall zu geben, ist stromaufwärts des Lufteinlassansatzes eine Drall-Vorrichtung vorgesehen, um der in den Lufteinlassansatz einzuleitenden Luft einen Drall zu geben.

Da die Umfangswandung des Gehäuses wenigstens bereichsweise mit porösem Verdampfermedium überdeckt ist, kann beispielsweise in dem den Lufteinlassansatz umgebenden Raumbereich Brennstoffdampf aus diesem porösen Verdampfermedium abgegeben werden.

Bei der erfindungsgemäß aufgebauten Verdampferbaugruppe kann die durch den Lufteinlassansatz eingeleitete Luft also nicht nach radial außen abströmen, da die Umfangswandung des Lufteinlassansatzes keine Öffnungen aufweist. Vielmehr strömt die gesamte einzuleitende Luft durch das Lufteinlassende in das Gehäuseinnere bzw. denjenigen Volumenbereich, in welchem auch der Brennstoffdampf vorhanden ist. Hier ist also grundsätzlich ein axiales Einleiten der Luft in Richtung der Längsmittenachse des Gehäuses vorgesehen, wobei die in dieser axialen Richtung eintretende Luft den ihr zuvor gegebenen Drall, also beispielsweise eine Verwirbelung um die Längsmittenachse des Gehäuses, im Wesentlichen vollständig beibehält. Auf diese Art und Weise wird trotz der Tatsache, dass kein radiales Ausströmen der Luft aus dem Lufteinlassansatz in Richtung auf die Umfangswandung des Gehäuses zu möglich ist, eine optimierte Durchmischung des Brennstoffdampfes mit der so eingeleiteten Luft erzeugt, und zwar auch in demjenigen Ringraum, der von der Umfangswandung des Lufteinlassansatzes, der Bodenwandung des Gehäuses und der Umfangswandung des Gehäuses umschlossen ist. Diese verbesserte Durchmischung führt zu einem deutlich reduzierten Schadstoffausstoß, insbesondere NOx-Ausstoß, was zur Folge, hat, dass ein mit einer derartigen Verdampferbaugruppe ausgestatteter Verdampferbrenner nicht nur die für Fahrzeugheizungen vorhandenen Schadstoffnormen erfüllt, sondern auch die strengeren Schadstoffnormen erfüllt, wie sie für Gebäudeheizungen vorhanden sind.

Beispielsweise kann vorgesehen sein, dass an dem Lufteinlassende eine Lufteinlassöffnung vorgesehen ist. Die Lufteinlassöffnung kann bezüglich der Längsmittenachse des Gehäuses im Wesentlichen zentrisch angeordnet sein.

Eine Beschleunigung der Luftströmung kann durch einen Düseneffekt, beispielsweise dadurch erzeugt werden, dass am Lufteinlassende eine Abschlusswandung an die Umfangswandung des Lufteinlassansatzes anschließt und dass der Lufteinlassansatz im Bereich der Abschlusswandung offen ist. Die Umfangswandung des Lufteinlassansatzes kann im Wesentlichen zylindrisch ausgebildet sein, was sich primär auf die Innenoberfläche derselben bezieht, so dass für die in das Gehäuseinnere einzuleitende Luft im Lufteinlassansatz ein Strömungsraum mit im Wesentlichen konstanter Innenabmessung, beispielsweise mit kreisrunder Form, bereitgestellt ist.

Alternativ ist es möglich, dass die Umfangswandung des Lufteinlassansatzes in Richtung von der Bodenwandung weg eine abnehmende Innenabmessung aufweist. Diese Abnahme der Innenabmessung der Umfangswandung des Lufteinlassansatzes kann sich bis zum Lufteinlassende fortsetzen, oder kann bis zu einer Mindestabmessung anhalten, woraufhin dann wieder eine Erweiterung der Umfangswandung mit entsprechend sich erweiterndem von dieser umschlossenen Strömungsraum in Richtung zum Lufteinlassende hin anschließt.

Um bei einer derartigen Variation der Innenabmessung der Umfangswandung die Drallströmung der einzuleitenden Luft möglichst wenig zu beeinträchtigen, wird vorgeschlagen, dass die Umfangswandung des Lufteinlassansatzes an ihrer Innenseite in Richtung der Gehäuselängsachse gekrümmt ist. Stufenartige bzw. sprungartige Änderungen der Innenabmessung können somit vermieden werden.

Die vorliegende Erfindung betrifft ferner einen Verdampferbrenner, insbesondere für eine Fahrzeugheizung oder eine Gebäudeheizung, umfassend eine Verdampferbaugruppe, wie sie vorangehend definiert wurde.

Die vorliegende Erfindung wird nachfolgend mit Bezug auf die beiliegenden Zeichnungen detailliert beschrieben. Es zeigt:
- Fig. 1: einen Verdampferbrenner mit einer erfindungsgemäß aufge- bauten Verdampferbaugruppe;
   - Fig. 2: eine Teil-Schnittansicht eines erfindungsgemäß ausgestalteten Lufteinlassansatzes;
   - Fig. 3: eine der Fig. 2 entsprechende Ansicht einer abgewandelten Aus- gestaltungsform;
   - Fig. 4: eine der Fig. 2 entsprechende Ansicht einer abgewandelten Aus- gestaltungsform.

In Fig. 1 ist ein Verdampferbrenner 10 im Längsschnitt dargestellt, welcher eine allgemein mit 12 bezeichnete Verdampferbaugruppe aufweist. Diese Verdampferbaugruppe 12 umfasst ein Gehäuse 14 mit einer Umfangswandung 16, die beispielsweise eine kreiszylindrische Gestalt hat, und einer daran anschließenden und damit beispielsweise integral ausgebildeten Bodenwandung 18. Von der Bodenwandung 18 steht in Richtung Gehäuseinneres 20, das im Wesentlichen einer Brennkammer 22 entspricht, ein Lufteinlassansatz 24 ab. Dieser Lufteinlassansatz 24, welcher in dem Gehäuse 14 beispielsweise zentrisch zu einer Gehäuselängsachse L angeordnet ist und sich mithin in der Richtung dieser Gehäuselängsachse L erstreckt, begrenzt zusammen mit der Umfangswandung 16 und der Bodenwandung 18 den wesentlichen Bereich der Brennkammer 22.
An die Umfangswandung 14 schließt ein Flammrohr 26 an, und beispielsweise in dem Flammrohr 26 kann eine Flammblende 28 mit einer zentralen Öffnung 30 vorgesehen sein.

Die dem Gehäuseinneren 20 zugewandte Innenseite der Umfangswandung 16 ist näherungsweise in demjenigen Längenbereich, der auch der Längserstreckung des Lufteinlassansatzes 24 entspricht, mit porösem Verdampfermedium 32 überdeckt. Eine Brennstoffzuführleitung 34 speist flüssigen Brennstoff in das poröse Verdampfermedium 32 ein, und dieses verteilt den eingespeisten Brennstoff durch Kapillarförderwirkung und gibt ihn als Brennstoffdampf an seinen der Brennkammer 22 zugewandten Seite ab.

Der Lufteinlassansatz 24 ist im dargestellten Beispiel von im Wesentlichen zylindrischer Formgebung, weist also über seine Erstreckungslänge eine näherungsweise gleichbleibende Abmessung, insbesondere definiert durch den Innnradius Ri auf. An einem von der Bodenwandung 18 entfernt liegenden Lufteinlassende 36 ist der Lufteinlassansatz 24 mit einer im Wesentlichen dieses gesamte Lufteinlasende 36 einnehmenden Öffnung 38 ausgebildet und somit axial offen. In den Lufteinlassansatz 24 in Richtung von Strömungspfeilen P zunächst von radial außen und dann axial umgelenkt eingeleitete Luft strömt also entlang des Lufteinlassansatzes 24 und tritt über die Öffnung 38 aus diesem aus und gelangt somit in das Gehäuseinnere 20 bzw. den auch noch vom Flammrohr 26 umschlossenen Volumenbereich. Dort vermischt sich die Luft mit dem durch das poröse Verdampfermedium 32 abgegebenen Brennstoffdampf, so dass ein zündfähiges bzw. verbrennungsfähiges Gemisch erzeugt wird.

Stromaufwärts des Lufteinlassansatzes 24 ist eine allgemein mit 40 bereichnete Drall-Vorrichtung vorgesehen. Diese umfasst beispielsweise integral ausgebildet mit dem Gehäuse 14 eine Mehrzahl von die einzuleitende Luft von radial außen nach radial innen führenden und in Umfangsrichtung abgekrümmten Schaufeln 42, welche dafür sorgen, dass die Luft nicht nur von radial außen nach radial innen geleitet wird, sondern auch eine Umfangsströmungskomponente erfährt und somit als Drallströmung in den Lufteinlassansatz 24 gelangt. Das heißt, die Luft wird entlang der Gehäuselängsachse L als Wirbelströmung im Wesentlichen schraubenartig um diese Gehäuselängsachse L strömen und entsprechend auch als Wirbelströmung durch die Öffnung 38 in die Brennkammer 22 einströmen. Aufgrund des im Wesentlichen nicht abgebremsten Dralls wird durch Luft sich sehr gut mit dem in der Brennkammer 22 bzw. dem Gehäuseinneren 20 vorhandenen Brennstoffdampf durchmischen. Diese optimierte Durchmischung wiederum führt zu einer deutlich geringeren NOx-Emission, als bei herkömmlichen Verdampferbaugruppen mit Längsschlitzen im Lufteinlassansatz, so dass eine derartige Verdampferbaugruppe 12 nicht nur die im Fahrzeugbau für Standheizungen oder Zuheizer vorhandenen Schadstoffnormen, insbesondere NOx-Normen erfüllen, sondern auch die deutlich strengeren NOx-Normen, bei Gebäudebrennern erfüllen kann.

Es ist selbstverständlich, dass durch die Formgebung und Dimensionierung des Lufteinlassansatzes 24 ein elementarer Einfluss auf die Strömungscharakteristik und somit auf die Verbrennungscharakteristik des Verdampferbrenners 10 genommen werden kann. Während beispielsweise in Fig. 1 ein Lufteinlassansatz 24 gezeigt ist, der über seine gesamte radiale Erstreckung im. Bereich des Lufteinlassendes 36 offen ist, ist in Fig. 2 eine Ausgestaltungsform gezeigt, bei welcher an die Umfangswandung 44 des Lufteinlassansatzes 24 eine Abschlusswandung 46 anschließt, in welcher, beispielsweise wieder zentrisch zu der Gehäuselängsachse L die Öffnung 38 ausgebildet ist. Hier entspricht der Durchtrittsquerschnitt der Öffnung 38 nicht der Innenabmessung Ri des Lufteinlassansatzes 24, so dass in demjenigen Bereich in welchem die Luft aus dem Lufteinlassansatz 24 und in das Gehäuseinnere 20 bzw. die Brennkammer 22 gelangt, ein Düseneffekt generiert werden kann.

Ein ähnlicher Effekt kann auch mit der in Fig. 3 gezeigten Ausgestaltungsform erreicht werden, bei welcher die Umfangswandung 44 des Lufteinlassansatzes 24 mit in Richtung von der Bodenwandung 18 weg abnehmender Innenabmessung Ri ausgestaltet ist, und zwar abnehmend bis zu einem näherungsweise in der Längsmitte des Lufteinlassansatzes 24 liegenden Bereich mit minimaler Innenabmessung Riₘᵢₙ. Von dort nimmt dann die Innenabmessung Ri wieder zu, so dass hier eine Gestaltung nach Art einer Venturi-Düse erreicht wird. Von Bedeutung ist hier nicht nur die Variation der Innenabmessung Ri, sondern auch die stufenlose Variation durch gekrümmte Ausgestaltung der Umfangswandung 44 an ihrer Innenseite, betrachtet in richtung der Gehäuselängsachse L. Auf diese Art und Weise werden Stufen mit dadurch erzeugten Behinderungen der Drallströmungen verhindert, sofern dies nicht gewünscht ist.

In Fig. 4 ist eine Ausgestaltungsform gezeigt, bei welcher die Innenabmessung Ri der Umfangswandung 44 des Lufteinlassansatzes 24 von der Bodenwandung 18 in Richtung zum Lufteinlassende 36 kontinuierlich abnimmt, wobei auch hier die umfangswandung 44 gekrümmt ist, um einen sanften Übergang zu dem Bereich geringerer Abmessung zu erlangen.

Wie vorangehend bereits dargelegt, sind verschiedene Geometrien und Abmessungen bei dem Lufteinlassansatz 24 denkbar. Auch ist es denkbar, an der in Fig. 2 erkennbaren Abdeckwandung 46 nicht nur eine, sondern mehrere Öffnungen 38 beispielsweise mit einem zur Gehäuselängsachse L symmetrischen Öffnungsmuster vorzusehen.

Mit dem erfindungsgemäßen Aufbau können NOx-Werte erreicht werden, die unterhalb eines Wertes von 60 mg/kWh liegen, bei gleichzeitiger Einhaltung eines Mindestwertes für die CO₂-Emissionen von 11,8%. Dadurch ist ein mit einer erfindungsgemäßen Verdampferbaugruppe 12 ausgestatteter Verdampferbrenner nicht nur zum Einsatz in Fahrzeugheizgeräten, sondern insbesondere auch zum Einsatz in Gebäudeheizungen geeignet.

## Patentansprüche

1. Verdampferbaugruppe für einen Verdampferbrenner, umfassend ein Gehäuse (14) mit einer Umfangswandung (16) und einer Bodenwandung (18), wobei von der Bodenwandung (18) ein Lufteinlassansatz (24) in Richtung Gehäuseinneres (20) hervorsteht und wobei der Lufteinlassansatz (24) eine von der Umfangswandung (16) des Gehäuses (14) umgebene und mit dieser und der Bodenwandung des Gehäuses (16) eine Brennkammer (22) begrenzende Umfangswandung (44) aufweist und an seinem von der Bodenwandung (18) entfernten Lufteinlassende (36) offen ist, wobei die Umfangswandung (16) des Gehäuses (14) wenigstens bereichsweise mit porösem Verdampfermedium (32) überdeckt ist und stromaufwärts des Lufteinlassansatzes (24) eine Drall-Vorrichtung (40) vorgesehen ist, um der in den Lufteinlassansatz (24) einzuleitenden Luft einen Drall zu geben,
**dadurch gekennzeichnet, dass** die Umfangswandung (44) des Lufteinlassansatzes (24) keine Luftdurchtrittsöffnungen aufweist und die gesamte in die Brennkammer (22) einzuleitende Luft durch den Lufteinlassansatz (24) und dessen offenes Lufteinlassende (36) strömt.

2. Verdampferbaugruppe nach Anspruch 1,
**dadurch gekennzeichnet, dass** an dem Lufteinlassende (36) eine Lufteinlassöffnung (38) vorgesehen ist.

3. Verdampferbaugruppe nach Anspruch 2,
**dadurch gekennzeichnet, dass** die Lufteinlassöffnung (38) bezüglich einer Längsmittenachse (L) des Gehäuses (14) im Wesentlichen zentrisch angeordnet ist.

4. Verdampferbaugruppe nach einem der Ansprüche 1 bis 3,
**dadurch gekennzeichnet, dass** am Lufteinlassende (36) eine Abschlusswandung (46) an die Umfangswandung (44) des Lufteinlassansatzes (24) anschließt und dass der Lufteinlassansatz (24) im Bereich der Abschlusswandung (46) offen ist.

5. Verdampferbaugruppe nach einem der Ansprüche 1 bis 4,
**dadurch gekennzeichnet, dass** die Umfangswandung (44) des Lufteinlassansatzes (24) im Wesentlichen zylindrisch ausgebildet ist.

6. Verdampferbaugruppe nach einem der Ansprüche 1 bis 4,
**dadurch gekennzeichnet, dass** die Umfangswandung (44) des Lufteinlassansatzes (24) in Richtung von der Bodenwandung (18) weg eine abnehmende Innenabmessung (Ri) aufweist.

7. Verdampferbaugruppe nach Anspruch 6,
**dadurch gekennzeichnet, dass** die Innenabmessung (Ri) bis zum Lufteinlassende (36) abnimmt.

8. Verdampferbaugruppe nach Anspruch 6,
**dadurch gekennzeichnet, dass** die Innenabmessung (Ri) bis zu einer Minimalabmessung (Riₘᵢₙ) abnimmt und dann zum Lufteinlassende (36) zunimmt.

9. Verdampferbaugruppe nach Anspruch 7 oder 8,
**dadurch gekennzeichnet, dass** die Umfangswandung (44) des Lufteinlassansatzes (24) an ihrer Innenseite in Richtung der Gehäuselängsachse (L) gekrümmt ist.

10. Verdampferbrenner, insbesondere für eine Fahrzeugheizung oder eine Gebäudeheizung, umfassend eine Verdampferbaugruppe (12) nach einem der vorhergehenden Ansprüche.

## Claims

1. Evaporator assembly for an evaporator burner, comprising a housing (14) with a circumferential wall (16) and a bottom wall (18), wherein an air inlet lug (24) extends from the bottom wall (18) in the direction of the housing interior (20) and wherein the air inlet lug (24) comprises a circumferential wall (44) surrounded by the circumferential wall (16) of said housing (14) and defining a burning chamber (22) together with the latter and with the bottom wall of housing (16), and is open at its air inlet end (36) remote from the bottom wall (18), the circumferential wall (16) of said housing (14) being at least partly covered by said porous evaporator medium (32) and a swirl device (40) being provided upstream of said air inlet lug (24) for giving a swirl to the air to be inserted into said air inlet lug (24),
**characterized by** the circumferential wall (44) of said air inlet lug (24) not having any air passage openings and the entire air to be inserted into said burning chamber (22) flowing through said air inlet lug (24) and its open air inlet end (36).

2. Evaporator assembly according to claim 1,
**characterized by** an air inlet opening (38) being provided at the air inlet end (36).

3. Evaporator assembly according to claim 2,
**characterized by** the air inlet opening (38) being arranged substantially centrally in relation to a longitudinal axis (L) of housing (14).

4. Evaporator assembly according to one of claims 1 to 3,
**characterized by** an end wall (46) being adjacent to the circumferential wall (44) of air inlet lug (24) and by said air inlet lug (24) being open in the region of said end wall (46).

5. Evaporator assembly according to one of claims 1 to 4,
**characterized by** the circumferential wall (44) of said air inlet lug (24) being formed substantially cylindrically.

6. Evaporator assembly according to one of claims 1 to 4,
**characterized by** the circumferential wall (44) of said air inlet lug (24) comprising an inside dimension (Ri) which decreases in a direction towards said bottom wall (18).

7. Evaporator assembly according to claim 6,
**characterized by** the inside dimension (Ri) decreasing towards said air inlet end (36).

8. Evaporator assembly according to claim 6,
**characterized by** the inside dimension (Ri) decreasing to a minimal dimension (Riₘᵢₙ) and then increasing towards said air inlet end (36).

9. Evaporator assembly according to claim 7 or 8,
**characterized by** said circumferential wall (44) of said air inlet lug (24) being curved at its inner side in the direction of said housing longitudinal axis (L).

10. Evaporator burner, in particular for a vehicle heating device or a heating for a building, comprising an evaporator assembly (12) according to one of the preceding claims.

## Revendications

1. Module d'évaporateur pour un brûleur à évaporation, comprenant un boîtier (14) avec und paroi circonférentiel (16) et un paroi de fond (18), une embouchure d'insertion d'air (24) s'étendant du paroi de fond (18) envers l'intérieur du boîtier (20) et l'embouchure d'insertion d'air (24) comprenant un paroi circonférentiel (44) entouré par le paroi circonférentiel (16) du boîtier (14) et définissant avec celui-ci et le paroi de fond du boîtier (16) une chambre de combustion (22), et étant ouverte à son extrémité d'insertion d'air (36) éloignée du paroi de fond (18), le paroi circonférentiel (16) du boîtier (14) étant couvert au moins en partie par un médium d'évaporation poreux (32), un dispositif de tourbillon (40) étant prévu en amont de l'embouchure d'insertion d'air (24) pour tourbillonner l'air à insérer dans l'embouchure d'insertion d'air (24),
**caractérisé par** le paroi circonférentiel (44) de l'embouchure d'insertion d'air (24) n'ayant pas d'ouvertures de passage d'air et par l'ensemble de l'air à insérer dans la chambre de combustion (22) circulant à travers l'embouchure d'insertion d'air (24) et son extrémité d'insertion d'air (36) ouverte.

2. Module d'évaporateur selon la revendication 1,
**caractérisé par** une ouverture d'insertion d'air (38) étant prévue à l'extrémité d'insertion d'air (36).

3. Module d'évaporateur selon la revendication 2,
**caractérisé par** l'ouverture d'insertion d'air (38) étant arrangée pour l'essentiel centralement par rapport à un axe central longitudinal (L) du boîtier (14).

4. Module d'évaporateur selon une des revendications 1 à 3,
**caractérisé par** un paroi terminal (46) étant adjacent au paroi circonférentiel (44) de l'embouchure d'insertion d'air (24) à l'extrémité d'insertion d'air (36) et par l'embouchure d'insertion d'air (24) étant ouverte dans la région du paroi terminal (46).

5. Module d'évaporateur selon une des revendications 1 à 4,
**caractérisé par** le paroi circonférentiel (44) de l'embouchure d'insertion d'air (24) étant substantiellement cylindrique.

6. Module d'évaporateur selon une des revendications 1 à 4,
**caractérisé par** le paroi circonférentiel (44) de l'embouchure d'insertion d'air (24) présentant une dimension intérieure (Ri) diminuant dans la direction opposée au paroi de fond (18).

7. Module d'évaporateur selon la revendication 6,
**caractérisé par** la dimension intérieure (Ri) diminuant vers l'extrémité d'insertion d'air (36).

8. Module d'évaporateur selon la revendication 6,
**caractérisé par** la dimension intérieure (Ri) diminuant jusqu'à une dimension minimale (Riₘᵢₙ) et augmentant envers l'extrémité d'insertion d'air (36).

9. Module d'évaporateur selon la revendication 7 ou 8,
**caractérisé par** le paroi circonférentiel (44) de l'embouchure d'insertion d'air (24) étant courbé à la face intérieure en direction de axe central longitudinal (L).

10. Brûleur à évaporation, en particulier pour un chauffage d'un véhicule ou un chauffage d'un bâtiment, comprenant un module d'évaporateur (12) selon une des revendications précédentes.
